# EUROPÄISCHE PATENTSCHRIFT

(11) **EP 1 691 388 B1**
(45) Veröffentlichungstag und Bekanntmachung des Hinweises auf die Patenterteilung: **09.01.2008**
(21) Anmeldenummer: 05405062.0
(22) Anmeldetag: 10.02.2005
(51) Int. Cl.: H01H 33/02, H02B 13/035

(54) **Steckverbindung**
Plug and socket connector
Connecteur enfichable

(43) Veröffentlichungstag der Anmeldung: 16.08.2006
(73) Patentinhaber: ABB Technology AG, 8050 Zürich (CH)
(72) Erfinder: Hunger, Olaf, 8200 Schaffausen (CH); Vestner, Markus, 78266 Büsingen (DE)
(74) Vertreter: ABB Patent Attorneys

(56) Entgegenhaltungen:
- DE-A1- 3 318 344
- DE-A1- 3 904 439

## Beschreibung

### TECHNISCHES GEBIET

Die vorliegende Erfindung bezieht sich auf einen Pol eines einphasig gekapselten, mehrphasigen Hochspannungsschalters nach dem Oberbegriff von Patentanspruch 1. Die Erfindung betrifft ferner einen Hochspannungsschalter mit mehreren dieser Pole.

Einphasig gekapselte, mehrphasige Hochspannungsschalter sind vor allem Leistungsschalter, Trenner oder Erder und umfassen jeweils mehrere Pole, welche jeweils einer der Phasen zugeordnet sind. Jeder Pol enthält eine isoliergasgefüllte Metallkapselung mit einem Aktivteil. Ein solches Aktivteil ist über zwei Kapselungsdurchführungen mit Hochspannung verbunden und umfasst mindestens eine Schaltstelle mit einer Kontaktanordnung, welche bei Ausbildung des Hochspannungsschalters als Leistungsschalter im allgemeinen in einer Schaltkammer angeordnet ist.

Der vorgenannte Pol weist eine Steckverbindung auf, die zwei Kontaktstücke enthält. Eines dieser Kontaktstücke ist einem durch die Kapselung geführten Durchführungsleiter zugeordnet, ein zweites dem Aktivteil des Pols. Der Durchführungsleiter ist Teil eines Abgangs und kann einer Freiluftdurchführung, einem Kabelendverschluss oder einem gekapselten Gerät, beispielsweise einer Sammelschiene, zugeordnet sein. Daher sind die Durchführungsleiter der einzelnen Pole im allgemeinen zueinander gewinkelt angeordnet. Bei Freiluftdurchführungen ist dies vor allem deswegen notwendig, um die Isolationsabstände zwischen den einzelnen Phasen einhalten zu können. Da die in den einzelnen Schalterpolen vorgesehenen Kontaktanordnungen jeweils mindestens ein bewegliches Schaltstück enthalten, benötigt dieser Schalter für jeden Schalterpol ein Getriebe, mit dem Kraft von einem Antrieb auf die Kontaktanordnung übertragen wird. Diese Kraft kann von einem einzigen zentralen Antrieb oder aber von mehreren jeweils einem der Schalterpole zugeordneten Antrieben erzeugt werden. In jedem Fall sind alle Getriebe gleich ausgerichtet. Daher ist es erforderlich, die Aktivteile an die Winkelposition des Durchführungsleiters anzupassen.

### STAND DER TECHNIK

Eine Steckverbindung der eingangs genannten Art ist beschrieben in US 6,495,785 B1. Diese Steckverbindung dient der Stromübertragung in einem Schalterpol eines dreiphasigen Hochspannungsschalters mit gekapselt ausgeführten Schalterpolen, durch deren Kapselung jeweils zwei Stromanschlüsse geführt sind. Gemäss Fig.5 ist die Steckverbindung in der Kapselung 40 angeordnet und weist ein als Stecker ausgeführtes Kontaktstück auf, welches in ein freies Ende eines zentral geführten Stromleiters 45 einer Freiluftdurchführung 41 eingeformt ist, sowie ein als Buchse ausgeführtes Kontaktstück, welches in eine hohle Metallarmatur 43 einer im Kapselungsinneren gehaltenen Schaltkammer eingeformt ist. Wie aus Fig.1 ersichtlich ist, sind die Freiluftdurchführungen der einzelnen Phasen zueinander gewinkelt angeordnet. Die Isolationsabstände der an Luft geführten Enden der einzelnen Durchführungsleiter werden so eingehalten. In den Schaltkammern vorgesehene Schaltstellen werden jeweils über ein Getriebe mit Kraft beaufschlagt. Die Kraft wird in einem auf alle Getriebe wirkenden einzigen Antrieb erzeugt. Um eine einfache Kraftübertragung vom Antrieb auf alle Getriebe zu gewährleisten, sind die Getriebe gleich auszurichten. Daher müssen die Schaltkammern im Bereich der Steckverbindungen an die Winkelpositionen der Durchführungsleiter angepasst werden.

Aus DE 39 04 439 A1 ist ebenfalls ein Pol gemäss dem Oberbegriff von Anspruch 1 bekannt.

### DARSTELLUNG DER ERFINDUNG

Der Erfindung, wie sie in den Patentansprüchen angegeben ist, liegt die Aufgabe zugrunde, einen Pol der eingangs genannten Art zu schaffen, welcher eine einfache und kostengünstige Fertigung sowohl derPole eines mehrphasigen Hochspannungsschalters als auch des Schalters ermöglicht.

Bei dem erfindungsgemässe Pol eines einphasig gekapselten, mehrphasigen Hochspannungsschalters mit dem axialsymmetrisch ausgeführten Aktivteil und mit der Steckverbindung ist das Kontaktstück der Steckverbindung in einer der Anzahl der Phasen entsprechenden Anzahl an Positionen am Aktivteil fixierbar. Diese Positionen sind in der durch die Symmetrieachse bestimmten Umfangsrichtung gegeneinander um einen vorgegebenen Winkel versetzt.

Die Steckverbindung des erfindungsgemässen Pols weist ein Kontaktstück mit einer auf einer Mantelfläche eines axialsymmetrischen Aktivteils des Pols abstützbaren Kontaktauflagefläche auf sowie ein Teil eines Elements zum Herstellen einer lösbaren Verbindung mit dem Aktivteil. Das auf dem Aktivteil abstützbare Kontaktstück dieser Steckverbindung kann daher praktisch in beliebiger Position an der Mantelfläche am Aktivteil fixiert werden. Zugleich entfällt das aufwendige Einformen eines als Buchse ausgeführten Kontaktstücks der Steckverbindung in das Aktivteil.

Im allgemeinen genügt es, wenn das am Aktivteil befestigbare Kontaktstück der Steckverbindung in einer der Anzahl der Phasen entsprechenden Anzahl an Positionen am Aktivteil fixierbar ist, welche Positionen in der durch die Symmetrieachse bestimmten Umfangsrichtung gegeneinander um einen vorgegebenen Winkel versetzt sind.

Die Montage der Steckverbindung wird dadurch erleichtert, dass das Kontaktstück mindestens einen in die Kontaktauflagefläche mündenden Hohlraum zur Aufnahme eines am Aktivteil anbringbaren Verbindungselements aufweist.

Ein einfaches Feststetzen des Kontaktstücks am Aktivteil wird dadurch ermöglicht, dass das Verbindungselement ein in ein Innengewinde des Aktivteils schraubbarer Haltebolzen ist.

Das Kontaktstück weist mit Vorteil mindestens einen in die Kontaktauflagefläche mündenden zweiten Hohlraum zur Aufnahme eines in das Aktivteil einsteckbaren zweiten Verbindungselements auf. Das praktisch beliebig positionierbare Konktaktstück der Steckverbindung kann dann bei der Montage sehr genau in einer erwünschten Position an der Mantelfläche des Aktivteils gehalten und anschliessend mit Hilfe eines geeigneten Verbindungsmittels am Aktivteil lösbar festgesetzt werden. Da das Kontaktstück dann mit zwei Punkten am Aktivteil gehalten ist, wird so zugleich eine drehgesicherte Befestigung erreicht. Ist das zweite Verbindungselement ein formschlüssig im Kontaktstück gehaltener Stift, so werden die Justierarbeiten bei der Montage erheblich erleichtert.

Um axiale Ausgleichsbewegung der Steckverbindung zu kompensieren, ist eines beider Kontaktstücke der Steckverbindung als Stecker und das andere als Buchse ausgeführt.

Ein guter Stromübergang und ein einfaches Befestigung der Steckverbindung werden dadurch bewirkt, dass die Buchse als Becher ausgeführt ist, dass die Innenwand des Bechers mindestens ein radial verformbares ringförmiges Kontaktelement hält, und dass der den Haltebolzen aufnehmende Hohlraum durch den Boden des Bechers geführt ist. Die Fixierung des Haltebolzen und damit der Steckverbindung am Aktivteil kann beispielsweise durch Schrauben oder Klemmverbindung erfolgen.

Beim einem Hochspannungsschalter mit mehreren Schalterpolen, welche jeweils zwei an einem rohrförmigen Teil der Kapselung gehaltene Rohransätze zur Halterung jeweils eines Abgangs aufweisen, von denen mindestens einer über die Steckverbindung nach der Erfindung mit dem Aktivteil elektrisch leitend verbunden ist, sind die Aktivteile der Schalterpole zueinander parallel in einer Ebene angeordnet und nehmen bezogen auf ihre Symmetrieachsen eine einheitliche Winkelposition ein. Zugleich ist das am Aktivteil gehaltene Kontaktstück eines ersten der Schalterpole gegenüber dem Kontaktstück eines zweiten der Schalterpole um einen durch die Richtung der beiden Rohransätze vorgegebenen Winkel um die Symmetrieachse dieses Aktivteils verdreht.

### KURZE BESCHREIBUNG DER FIGUREN

Anhand von Zeichnungen wird nachfolgend ein Ausführungsbeispiel der Erfindung näher erläutert. Hierbei zeigt:
- Fig.1: eine Seitenansicht eines als Leistungsschalter ausgeführten dreipoligen Hochspannungsschalters, dessen senkrecht zur Zeichnungsebene ausgerichteten und von einem gemeinsamen Antrieb betätigbaren Schalterpole jeweils mindestens eine Steckverbindung, und
- Fig.2: eine Aufsicht auf einen in Steckrichtung geführten Schnitt durch eine der Steckverbindungen gemäss Fig.1.

### WEGE ZUR AUSFÜHRUNG DER ERFINDUNG

In allen Figuren beziehen sich gleiche Bezugszeichen auf gleichwirkende Teile. In Fig.1 ist ein dreipoliger Hochspannungsschalter dargestellt, dessen drei Pole P_{R}, P_{S}, P_{T} jeweils einer Phase R, S, T eines Wechselstroms zugeordnet sind. Der Schalter ist als Leistungsschalter ausgeführt. Jeder Schalterpol enthält eine vorwiegend rohrförmig ausgebildete und mit einem Isoliergas, etwa Schwefelhaxafluorid und/oder Stickstoff, unter einem Druck von bis zu mehreren bar gefüllte Kapselung 10 sowie zwei als Freiluftdurchführungen 20 ausgeführte Abgänge. Da die Rohrachse jeder Kapselung 10 senkrecht zur Zeichnungsebene verläuft, ist von den beiden Freiluftdurchführungen 20 lediglich eine, nämlich 20, ersichtlich. Von der aus einem Metall, wie Stahl oder Aluminium, gebildeten Kapselung 10 sind in Fig. 1 lediglich ein Deckel 11 sowie ein Rohransatz 12 (nur beim Pol P_{R} bezeichnet) zu erkennen.

Der Deckel 11 ist auf der dem Betrachter zugewandten Seite nach aussen gewölbt und trägt ein im Inneren der Kapselung 10 angeordnetes Getriebe GR, GS resp. GT, das einem der drei Schalterpole zugeordnet ist. Das Getriebe wirkt auf eine elektrisch isolierend ausgebildete Schubstange zur Betätigung einer Kontaktanordnung. Diese Kontaktanordung ist Teil einer im Inneren der Kapselung 10 angeordneten axialsymmetrisch ausgebildeten Schaltkammer (aus Fig.1 nicht ersichtlich). Das Getriebe weist eine gasdicht durch den Deckel 11 geführte Welle auf. Durch den Deckel 11 geführte Enden der dem Getriebe Gₛ zugeordneten Welle sind über zwei horizontal geführte Koppelstangen K mit den aussenliegenden Wellenenden der Getriebe G_{R} und G_{T} verbunden. Neben dem Getriebe ist auch die ebenfalls aus Fig.1 nicht ersichtliche Schaltkammer am Deckel 11 befestigt. Der Deckel 11 schliesst die Kapselung 10 gasdicht nach aussen ab.

Das Getriebe G_{S} ist mit einem zentralen Antrieb A verbunden. Anstelle eines zentralen Antriebs A und von Koppelstangen K können aber auch separate Antriebe vorgesehen sein, welche jeweils mit einem der Getriebe verbunden sind.

Der Rohransatz 12 trägt die Freiluftdurchführung 20 sowie einen nicht bezeichneten Kern eines Stromwandlers. Ein längs der Rohrachse der Kapselung 10 versetzt angeordneter (aus Fig.1 nicht ersichtlicher) zweiter Rohransatz trägt die zweite Freiluftdurchführung und einen weiteren Stromwandlerkern. Anstelle einer Freiluftdurchführung können als Abgang 20 auch ein Kabelendverschluss oder ein gekapseltes Gerät, beispielsweise eine Sammelschiene, vorgesehen sein.

Ein Durchführungsleiter der Freiluftdurchführung 20 ist über eine Steckverbindung mit einen stromführenden Teil der Schaltkammer elektrisch leitend verbunden (aus Fig.1 nicht ersichtlich). Entsprechendes gilt auch für den Durchführungsleiter der aus Fig.1 nicht ersichtlichen Freiluftdurchführung, der jedoch mit einem stromführenden Teil der Schaltkammer elektrisch leitend verbunden ist, das bei geöffneter Schaltkammer gegenüber dem vorgenannten Schaltkammerteil elektrisch isoliert gehalten ist.

Aus Fig.2 ist der Aufbau der aus Fig.1 nicht ersichtlichen Steckverbindung 30 zu ersehen. Diese Steckverbindung enthält zwei als Stecker und als Buchse ausgeführte Kontaktstücke 31, 32, von denen das Kontaktstück 31 dem durch die Kapselung 10 geführten hohlen Durchführungsleiter 21 der Freiluftdurchführung 20 und das Kontaktstück 32 der als Aktivteil des Schalterpols P_{S} wirkenden Schaltkammer 40 zugeordnet ist. Das Kontaktstück 32 ist als Becher ausgebildet und weist aussen am Becherboden eine auf einer Mantelfläche eines als Hohlkörper 41 ausgeführten stromführenden Teils der Schaltkammer 40 abstützbare Kontaktauflagefläche 33 auf. In den Boden des Bechers ist ein in die Kontaktauflagefläche 33 mündender, als Durchgangsbohrung ausgebildeter Hohlraum 34 eingeformt. Dieser Hohlraum 34 nimmt ein Verbindungselement 35 auf, welches als schraubbarer Haltebolzen ausgeführt und in ein Innengewinde des Hohlkörpers 41 der Schaltkammer 40 geschraubt ist. Mit Hilfe dieses Verbindungselements 35 ist das Kontaktstück 32 lösbar am Hohlkörper 41 befestigt. Um die Stromverluste gering zu halten, weist die Mantelfläche des Hohlkörpers 41 eine mit der Kontaktauflagefläche zusammenwirkende Gegenkontaktfläche auf. Die Kontaktauflagefläche 33 und die Gegenkontaktfläche sind im allgemeinen eben ausgebildet, können aber auch gekrümmt ausgebildet sein.

Aus Fig.2 sind auch die mit der Achse der Kapselung 10 zusammenfallende Symmetrieachse 42 der axialsymmetrischen Schaltkammer 40, die die Betätigung der Schaltkammer 40 ermöglichende Isolierstange 43 und ein die Schaltkammer 40 am Deckel 11 stützender Isolator 44 dargestellt. Ferner ist aus dieser Figur auch ersichtlich, dass in das Kontaktstück 32 ein in die Kontaktauflagefläche 33 mündender Hohlraum zur Aufnahme eines als Stift ausgeführten Verbindungselements 37 eingeformt ist. Der Stift 37 seinerseits ist in einem in die Gegenkontaktfläche mündenden Hohlraum des Hohlkörpers 41 gehalten. Der Stift und die zugeordneten Hohlräume am Kontaktstück 32 und am Hohlkörper 41 können rundes Profil aufweisen. Zum Erreichen von Formschluss ist eckiges, ovales oder irgendein anderes Profil von Vorteil.

Beim Anbringen des Kontaktstücks 32 an der Schaltkammer 40 wird zunächst das Kontaktstück 32 mit Hilfe des Stifts 37 auf dem als Gegenkontaktfläche ausgebildeten Abschnitt der Mantelfläche des Hohlkörpers 41 positioniert. Ist der Stift formschlüssig gehalten, so liegen der Hohlraum 34 und das in der Schaltkammer vorgesehene Innengewinde in Linie und kann nun das Kontaktstück 32 ohne weitere Justierarbeit direkt mit Hilfe des Schraubbolzens 35 an der Schaltkammer 40 festgesetzt werden.

Die Innenwand des Bechers trägt radial verformbare, ringförmige Kontaktelemente 36, welche den Stromübergang zwischen den beiden Kontaktstücken 31 und 32 erleichtern. Ersichtlich ist hierbei das als Kontaktstück 31 ausgebildete Ende des Durchführungsleiter 21 ins Innere des Bechers gesteckt.

Die auf dem Hohlkörper 41 vorgesehene Gegenkontaktfläche ist mit Vorteil so ausgebildet, dass das Kontaktstück 32 in mindestens zwei Positionen am Hohlkörper 41 fixierbar ist, welche im Umfangsrichtung um einen vorgegebenen Winkel gegeneinander versetzt sind. Es können dann nämlich die in den einzelnen Polkapselungen 10 angeordneten Schaltkammern 40 und Getriebe G_{R}, G_{S} resp. G_{T} bezogen auf die Symmetrieachsen 42 jeweils in einer einheitlichen Winkelposition gehalten werden.

Die in den Kapselungen 10 gehaltenen, aus Fig.1 nicht ersichtlichen Schaltkammern 40 sind zueinander parallel in einer horizontalen Ebene angeordnet und befinden sich wie auch die Getriebe G_{R}, Gs resp. G_{T} bezüglich der senkrecht zur Zeichnungsebene verlaufenden Symmetrieachsen 42 (in Fig.1 nicht bezeichnet) in Umfangsrichtung in einer einheitlichen Winkelposition.

Um die vorgeschriebenen Isolationsabstände der ausserhalb der Kapselung 10 befindlichen Abschnitte der Phasenleiter R, S, T einzuhalten, sind die Freiluftdurchführungen 20 und entsprechend auch die Kapselungen 10 benachbarter Phasen um einen festen Winkel von beispielsweise 30° gegeneinander verdreht. Da durch den Antrieb eine einheitliche Winkelposition aller Schaltkammern bestimmt ist, werden bei Schaltern nach dem Stand der

Technik (US 6,495,785 B1) drei unterschiedliche Typen von Schaltkammern mit jeweils um den festen Winkel voneinander abweichend ins Schaltkammergehäuse eingearbeiteten Buchsen benötigt. Hingegen kann das als Buchse ausgebildete Kontaktstück 32 der Steckverbindung 30 in verschiedenen Winkelpositionen am stromführenden Hohlkörper 41 der Schaltkammer 40 befestigt werden. Es können daher alle drei Schalterpole P_{R}, P_{S}, P_{T} jeweils mit einem einzigen Schaltkammertyp ausgerüstet werden.

Der Hochspannungsschalter kann auch als Trenn- oder Erdungsschalter ausgeführt sein. Das Aktivteil ist dann im allgemeinen nicht mehr als Schaltkammer 40 ausgebildet und enthält im wesentlichen nur noch die über das Getriebe mit Kraft beaufschlagbare Kontaktanordung.

### BEZUGSZEICHENLISTE

- 10: Kapselung
- 11: Deckel
- 12: Rohransatz
- 20: Abgang, Freiluftdurchführung
- 21: Durchführungsleiter
- 30: Steckverbindung
- 31,32: Kontaktstücke
- 33: Kontaktauflagefläche
- 34: Hohlraum
- 35: Verbindungselement, Haltebolzen
- 36: Kontaktelemente
- 37: Verbindungselement, Stift
- 40: Schaltkammer, Aktivteil
- 41: Hohlkörper
- 42: Symmetrieachse
- 43: Isolierstange
- 44: Stützisolator
- A: Antrieb
- G_{R}, G_{S}, G_{T}: Getriebe
- K: Koppelstangen
- R, S, T: Phasenleiter
- P_{R}, P_{S}, P_{T}: Schalterpole, Pole

## Patentansprüche

1. Pol (P_{R}, P_{S}, P_{T}) eines einphasig gekapselten, mehrphasigen Hochspannungsschalters mit einem axialsymmetrisch ausgeführten Aktivteil (40) und mit einer Steckverbindung (30), wobei die Steckverbindung (30) zwei Kontaktstücke (31, 32) aufweist, von denen ein erstes (31) einem durch die Kapselung (10) geführten Durchführungsleiter (21) eines Schalterabgangs (20) und das zweite (32) dem Aktivteil (40) des Pols zugeordnet ist, und wobei das zweite Kontaktstück (32) eine auf einer Mantelfläche des Aktivteils (40) abstützbare Kontaktauflagefläche (33) sowie ein Teil (34, 35, 37) eines Elements zum Herstellen einer lösbaren Verbindung mit dem Aktivteil (40) aufweist, **dadurch gekennzeichnet, dass** das zweite Kontaktstück (32) der Steckverbindung (30) in einer der Anzahl der Phasen entsprechenden Anzahl an Positionen am Aktivteil (40) fixierbar ist, welche Positionen in der durch die Symmetrieachse (42) bestimmten Umfangsrichtung gegeneinander um einen vorgegebenen Winkel versetzt sind.

2. Pol nach Anspruch 1, **dadurch gekennzeichnet, dass** das zweite Kontaktstück (32) mindestens einen in die Kontaktauflagefläche (33) mündenden Hohlraum (34) zur Aufnahme eines am Aktivteil (40) anbringbaren Verbindungselements (35, 37) aufweist.

3. Pol nach Anspruch 2, **dadurch gekennzeichnet, dass** das Verbindungselement ein in ein Innengewinde des Aktivteils (40) schraubbarer Haltebolzen (35) ist.

4. Pol nach einem der Ansprüche 2 oder 3, **dadurch gekennzeichnet, dass** das zweite Kontaktstück (32) mindestens einen in die Kontaktauflagefläche (33) mündenden zweiten Hohlraum zur Aufnahme eines in das Aktivteil (40) einsteckbaren zweiten Verbindungselements (37) aufweist.

5. Pol nach Anspruch 4, **dadurch gekennzeichnet, dass** das zweite Verbindungselement ein formschlüssig im zweiten Kontaktstück (32) gehaltener Stift (37) ist.

6. Pol nach einem der Ansprüche 1 bis 5, **dadurch gekennzeichnet, dass** das erste Kontaktstück (31) als Stecker und das zweite (32) als Buchse ausgeführt ist.

7. Pol nach Anspruch 6, **dadurch gekennzeichnet, dass** die Buchse als Becher ausgeführt ist, dass die Innenwand des Bechers mindestens ein radial verformbares ringförmiges Kontaktelement (36) hält, und dass der den Haltebolzen (35) aufnehmende Hohlraum (34) durch den Boden des Bechers geführt ist.

8. Hochspannungsschalter mit mehreren jeweils nach einem der Ansprüche 1 bis 7 ausgebildeten Polen (P_{R}, P_{S}, P_{T}), welche jeweils zwei an einem rohrförmigen Teil der Kapselung (10) gehaltene Rohransätze (12) zur Halterung jeweils eines Abgangs (20) aufweisen, der über die Steckverbindung (30) mit dem Aktivteil (40) elektrisch leitend verbunden ist, **dadurch gekennzeichnet, dass** die Aktivteile (40) der Schalterpole (P_{R}, P_{S}, P_{T}) zueinander parallel in einer Ebene angeordnet sind und bezogen auf ihre Symmetrieachsen (42) eine einheitliche Winkelposition einnehmen, und dass das zweite Kontaktstück (32) eines ersten (P_{R}) der Schalterpole gegenüber dem zweiten Kontaktstück (32) eines zweiten (P_{S}, P_{T}) der Schalterpole um einen durch die Richtung der beiden Rohransätze (12) vorgegebenen Winkel um die Symmetrieachse (42) dieses Aktivteils verdreht angeordnet ist.

## Claims

1. Pole (P_{R}, P_{Y}, P_{B}) of a single-phase-encapsulated, polyphase high-voltage switch having an axially symmetrical active part (40) and having a plug connection (30), with the plug connection (30) having two contact pieces (31, 32), a first (31) of which is associated with a bushing conductor (21), which is passed through the encapsulation (10), of a switch outgoer (20), and the second (32) of which is associated with the active part (40) of the pole, with the second contact piece (32) having a contact facing surface (33), which can be supported on an envelope surface of the active part (40), as well as a part (34, 35, 37) of an element for producing a detachable connection to the active part (40), **characterized in that** the second contact piece (32) of the plug connection (30) can be fixed to the active part (40) at a number of positions corresponding to the number of phases, which positions are offset through a predetermined angle with respect to one another in the circumferential direction, as defined by the axis of symmetry (42).

2. Pole according to Claim 1, **characterized in that** the second contact piece (32) has at least one cavity (34), which opens into the contact facing surface (33), for holding a connection element (35, 37) which can be fitted to the active part (40).

3. Pole according to Claim 2, **characterized in that** the connection element is a holding bolt (35) which can be screwed to an internal thread in the active part (40).

4. Pole according to one of Claims 2 or 3, **characterized in that** the second contact piece (32) has at least one second cavity, which opens into the contact facing surface (33) for holding a second connection element (37) which can be plugged into the active part (40) .

5. Pole according to Claim 4, **characterized in that** the second connection element is a pin (37) which is held with an interlock in the second contact piece (32).

6. Pole according to one of Claims 1 to 5, **characterized in that** the first contact piece (31) is in the form of a plug, and the second (32) is in the form of a socket.

7. Pole according to Claim 6, **characterized in that** the socket is in the form of a cup, **in that** the inner wall of the cup holds at least one annular contact element (36) which can be deformed radially, and **in that** the cavity (34) which accommodates the holding bolt (35) is passed through the base of the cup.

8. High-voltage switch having a plurality of poles (P_{R}, P_{Y}, P_{B}) which are each designed according to one of Claims 1 to 7 and each have tubular attachments (12), which are held on a tubular part of the encapsulation (10), for holding in each case one outgoer (20) which is electrically conductively connected via the plug connection (30) to the active part (40), **characterized in that** the active parts (40) of the switch poles (P_{R}, P_{Y}, P_{B}) are arranged parallel to one another on one plane and assume a uniform angular position with respect to their axes of symmetry (42), and **in that** the second contact piece (32) of a first (P_{R}) of the switch poles is arranged rotated through an angle which is predetermined by the direction of the two tubular attachments (12) about the axis of symmetry (42) of this active part, with respect to the second contact piece (32) of a second (P_{Y}, P_{B}) of the switch poles.

## Revendications

1. Pôle (P_{R}, P_{S}, P_{T}) d'un commutateur haute tension multiphasé, à encapsulage monophasé, comprenant une partie active (40) à symétrie axiale et un connecteur enfichable (30), le connecteur enfichable (30) présentant deux éléments de contact (31, 32) dont un premier (31) est associé à un conducteur de traversée (21) d'une sortie de commutateur (20), guidé à travers l'encapsulage (10), et dont le deuxième (32) est associé à la partie active (40) du pôle, le deuxième élément de contact (32) présentant une surface d'appui de contact (33) pouvant s'appuyer sur une surface d'enveloppe de la partie active (40) ainsi qu'une partie (34, 35, 37) d'un élément pour produire une connexion détachable avec la partie active (40), **caractérisé en ce que** le deuxième élément de contact (32) du connecteur enfichable (30) peut être fixé dans un nombre de positions sur la partie active (40) correspondant au nombre des phases, ces positions étant décalées d'un angle prédéterminé les unes par rapport aux autres dans la direction périphérique déterminée par l'axe de symétrie (42).

2. Pôle selon la revendication 1, **caractérisé en ce que** le deuxième élément de contact (32) présente au moins un espace creux (34) débouchant dans la surface d'appui de contact (33) pour recevoir un élément de connexion (35, 37) pouvant être monté sur la partie active (40).

3. Pôle selon la revendication 2, **caractérisé en ce que** l'élément de connexion est un boulon de fixation (35) pouvant être vissé dans un filetage interne de la partie active (40).

4. Pôle selon l'une quelconque des revendications 2 ou 3, **caractérisé en ce que** le deuxième élément de contact (32) présente au moins un deuxième espace creux débouchant dans la surface d'appui de contact (33) pour recevoir un deuxième élément de connexion (37) pouvant être enfiché dans la partie active (40).

5. Pôle selon la revendication 4, **caractérisé en ce que** le deuxième élément de connexion est une broche (37) maintenue par engagement positif dans le deuxième élément de contact (32).

6. Pôle selon l'une quelconque des revendications 1 à 5, **caractérisé en ce que** le premier élément de contact (31) est réalisé sous la forme d'une fiche et le deuxième (32) sous la forme d'une douille.

7. Pôle selon la revendication 6, **caractérisé en ce que** la douille est réalisée sous forme de coupe, **en ce que** la paroi interne de la coupe retient au moins un élément de contact annulaire (36) déformable radialement et **en ce que** l'espace creux (34) recevant le boulon de fixation (35) est guidé à travers le fond de la coupe.

8. Commutateur haute tension comprenant plusieurs pôles (P_{R}, P_{S}, P_{T}) réalisés selon l'une quelconque des revendications 1 à 7, qui présentent à chaque fois deux inserts tubulaires (12) maintenus sur une partie tubulaire de l'encapsulage (10) pour fixer à chaque fois une sortie (20), qui est connectée par le biais du connecteur enfichable (30) à la partie active (40) de manière électriquement conductrice, **caractérisé en ce que** les parties actives (40) des pôles de commutation (P_{R}, P_{S}, P_{T}) sont disposées parallèlement les unes aux autres dans un plan et adoptent, par rapport à leur axe de symétrie (42), une position angulaire unitaire, et **en ce que** le deuxième élément de contact (32) d'un premier (Pᵣ) des pôles de commutateur est tourné par rapport au deuxième élément de contact (32) d'un deuxième (P_{S}, P_{T}) des pôles de commutateur, suivant un angle prédéfini par le sens des deux inserts tubulaires, autour de l'axe de symétrie (42) de cette partie active.
